# EUROPÄISCHE PATENTANMELDUNG

(11) **EP 0 037 502 A1**
(43) Veröffentlichungstag der Anmeldung: **14.10.1981**
(21) Anmeldenummer: 81102134.4
(22) Anmeldetag: 21.03.1981
(51) Int. Cl.: G08C 19/22

(54) **Sensorsystem**

(30) Priorität: 08.04.1980 DE 3013474
(71) Anmelder: Licentia Patent-Verwaltungs-GmbH, D-60596 Frankfurt (DE)
(72) Erfinder: Gerstner, Dieter, Dr., D-7100 Heilbronn (DE); Nutz, Karl-Diether, D-7101 Oedheim (DE)
(74) Vertreter: Maute, Hans-Jürgen (DE)

(57) **Zusammenfassung**

Die Erfindung betrifft ein Sensorsystem zur Feststellung und Übertragung des Wertes einer variablen Meßgröße. Die Erfindung besteht darin, daß Mittel vorgesehen sind, durch die die Meßgröße in Form eines über die Sensorleitungen übertragbaren Impulses festgestellt wird, wobei die Impulsweite dem Wert der Meßgröße proportional ist.

## Beschreibung

Die Erfindung betrifft ein Sensorsystem zur Feststellung und Übertragung des Wertes einer variablen Meßgröße. Es sind bereits Sensorsysteme bekannt, bei denen die Meßgrößen digital umgewandelt und in der so codierten Form über Meßleitungen zu einer Auswerteinheit übertragen werden. Dies kann beispielsweise mit Hilfe von 4 Leitungen geschehen, die den Rechner mit dem Sensor verbinden. Dabei handelt es sich um eine Masseleitung, eine Energieversorgungsleitung, eine Datenübertragungsleitung und eine Steuerleitung. Diese Leitungen können in Stern- oder Ringstruktur angeordnet sein. Außerdem ist ein Bus-Übertragungssystem bereits vorgeschlagen worden, bei dem der Sensor in Form eines 8 Bit breiten Parallel-Bussystems mit einem Mikroprozessor verbunden ist.

Der Erfindung liegt die Aufgabe zugrunde, ein Sensorübertragungssystem anzugeben, bei dem mit extrem wenig Übertragungsleitungen die Meßgröße störfrei und sicher auswertbar zur Auswerteinheit übertragen werden kann. Bei diesem System sollen die Datenleitungen gleichzeitig die Stromversorgung des Sensors übernehmen. Diese Aufgabe wird erfindungsgemäß dadurch gelöst, daß Mittel vorgesehen sind, durch die die Meßgröße in Form eines Impulses über die Sensorleitungen, die zugleich die Stromversorgungsleitungen des Sensors sind, übertragen wird, wobei die Impulsweite ein Maß für die Meßgröße ist.

Bei diesem Sensorsystem ist zur Feststellung der Impulsweite eine Auswerteinheit vorgesehen, die über eine Doppelleitung mit mindestens einem über die Leitung ansteuerbaren Sensor verbunden ist. Dieses Auswertsystem ist beispielsweise eine Datenverarbeitungsanlage oder ein Mikroprozessor, über den oder durch den unter Verwendung der Sensordoppelleitung ein Strom in den Sensor während der Abfragephase eingespeist werden kann.

Das erfindungsgemäße Sensorsystem benötigt somit nur zwei Leitungen, über die sowohl die Stromversorgung erfolgt als auch die Meßgröße zur Auswerteinheit übertragen wird. Wenn an die Auswerteinheit mehrere abzufragende Sensoren angeschaltet sind, besitzen diese Sensoren vorzugsweise eine gemeinsame Masseleitung, so daß von der Auswerteinheit zu jedem Sensor nur noch eine Leitung geführt werden muß. Der Sensor wird nur während einer definierten Abfragephase aktiviert, so daß der Leistungsaufwand extrem niedrig ist. Der Wert der Meßgröße ergibt sich ausschließlich aus der Weite eines über die Sensorleitungen übertragenen Impulses, so daß die Meßgröße durch Auszählung oder Abtastung dieser Impulsbreite beispielsweise mit Hilfe eines programmierbaren Mikroprozessors leicht festgestellt und in einen Analogwert umgewandelt bzw. als Digitalgröße ausgegeben werden kann.

Der Sensor enthält bei der Erfindung eine Schaltung, durch die bevorzugt die Eingangsimpedanz dieses Sensors in der Abfragephase sprunghaft geändert wird. Das Sensorleitungssystem wird somit für die Auswerteinheit während der Abfragephase einmal als hochohmig und nach einer gewissen Zeit als niederohmig oder umgekehrt erkannt. Die Zeit, die zwischen dem Beginn der Abfragephase und dem Auftreten des Impedanzsprungs vergeht, ist proportional oder umgekehrt proportional zur Meßgröße und wird direkt in der Auswerteinheit festgestellt. In einer weiteren bevorzugten Ausführungsform ist die Zeit zwischen dem Beginn der Abfragephase und dem Auftreten des Impedanzsprungs umgekehrt proportional zum Logarithmus der Meßgröße. Dabei wird die Abfragephase des Sensors zeitlich so groß gewählt, daß jede mögliche Impulsweite während dieser Abfragephase erfassbar ist.

Eine weitere Möglichkeit besteht darin, die Abfragephase unmittelbar nach Feststellung des Impedanzsprungs durch die Auswerteinheit zu beenden.

Die Schaltung selbst enthält daher vorzugsweise ein zeitbestimmendes Glied, das an eine Stromquelle anschaltbar ist, wobei der von der Stromquelle in der Abfragephase abgegebene und den Kondensator aufladende oder entladende Strom abhängig vom jeweiligen Wert der Meßgröße ist. An das zeitbestimmende Glied wird dann eine Umschalteinheit angeschlossen, durch die in zeitlicher Abhängigkeit von den _{P}o-tentialverhältnissen am zeitbestimmenden Glied eine Impedanzumschaltung zwischen den beiden Eingangsklemmen des Sensors in einer für den Mikroprozessor feststellbaren Weise ausgelöst wird. Dieses zeitbestimmende Glied ist vorzugsweise ein Kondensator, der an den Eingang eines die Impedanzumschaltung bewirkenden Schmitt-Triggers angeschlossen ist.

Mit dem erfindungsgemäßen System können beispielsweise am Sensor herrschende Temperaturen, Drücke, Durchflußmengen, Lichtstärken oder Feuchtigkeiten gemessen werden. _{W}esent- lich ist, daß der von der Stromquelle abgegebene Strom, mit dem beispielsweise ein Kondensator aufgeladen oder entladen wird, eine Funktion der Meßgröße ist.

Die Erfindung und ihre weitere vorteilhafte Ausgestaltung soll im folgenden noch an Hand eines Ausführungsbeispieles näher erläutert werden.

Dabei ist in der Fig. 1 das Blockschaltbild des Sensor- übertragungssystems dargestellt.

Die Fig. 2 zeigt die über das Leitungssystem übertragenen und ein Maß für die Meßgröße darstellenden Impulse. In der _{F}ig. 3 ist die Sensorschaltung, die einen Schmitt-Trigger und eine Stromquelle enthält, dargestellt. Die Fig. 4 zeigt ein Ausführungsbeispiel für die Schmitt-Trigger-Schaltung. In der Fig. 5 ist ein Ausführungsbeispiel für die Stromquelle dargestellt, wenn diese einen von der am Sensor herrschenden Temperatur abhängigen Strom liefern soll. Fig. 6 zeigt eine Teilschaltung, aus der sich eine weitere Möglichkeit für die Entladung des zeitbestimmenden Gliedes nach Beendigung der Abfragephase ergibt.

In der Fig. 1 ist ein Sensor 1 dargestellt, der über eine Doppelleitung 2 mit der Auswerteinheit M und der Stromquelle Q₁ verbunden ist. Die Eingangsklemmen des Sensors sind mit 2a und 2b beziffert. Die Auswerteinheit M ist vorzugsweise ein programmierbarer Mikroprozessor, der auch die Stromquelle Q₁ mit umfaßt. Diese Stromquelle wird gemäß dem vorgegebenen Programm des Prozessors aktiviert und speist in der Abfragephase einen eingeprägten Strom iᵢ beispielsweise von 1 mA, bei einer maximalen Spannung von 5 V in die Sensorleitung 2 ein. Die in der Abfragephase herrschenden Spannungs- und Stromverhältnisse an den Eingangsklemmen 2a, 2b des Sensors ergeben sich aus der Figur 2.

Die Abfragephase umfaßt den Zeitraum t , der so groß gewählt ist, daß jede im Sensor erzeugte Impulsweite von dieser Zeit t erfaßt werden kann. Der Sensor ist zu- nächst niederohmig, so daß die Spannung zu Beginn der Abfragephase vom Wert O auf den Wert U₁ von beispielsweise 1 mA . Rᵢ springt, wobei Rᵢ der zustandsabhängige Widerstand des Sensors an den Eingangsklemmen 2a und 2b ist.

Diese Spannung u₁ ist in der Figur 2 dargestellt und hat beispielsweise einen Wert von 1 V. u₁ muß in jedem Fall durch entsprechende Dimensionierung der Sensorschaltung wesentlich unter der Maximalspannung von beispielsweise 5 V liegen. Die an den Sensor 1 angeschlossene Auswerteinheit M erkennt somit den Sensorzustand als niederohmig. Nach einer gewissen Zeit t₁ schaltet der Sensor in einen hochohmigen Zustand um. Dadurch reduziert sich der Strom iᵢ vom Wert iₗ auf einen sehr kleinen Wert i₂. i₂ beträgt beispielsweise 10 µA. Gleichzeitig springt die Spannung zwischen den Sensorklemmen 2a und 2b vom Wert µ₁ auf den Wert µ₂, der durch den Mikroprozesser vorgegeben ist. u₂ beträgt beispielsweise 5V. Damit erkennt der Mikroprozessor den Sensor nunmehr als hochohmig und ist in der Lage, die Zeit t₁ zwischen dem im Mikroprozessor abgespeicherten Beginn der Abfragephase und dem Impedanzsprung beispielsweise mittels einer im Mikroprozessor vorhandenen Taktfrequenz auszuzählen. Die Zeit t₁ ist ein Maß für die durch den Sensor festgestellte Meßgröße, beispielsweise für die am Sensor herrschende Temperatur.

Nach der Zeit tₚ endet die Abfragephase, und der Sensor wird vom Mikroprozessor abgeschaltet, was bedeutet, daß sowohl die Spannung als auch der Strom am Sensoreingang auf O zurückgehen. In einem anderen Fall, wird der Mikroprozessor so programmiert, daß durch ihn nach Registrierung des Impedanzsprungs die Abfragephase beendet wird, so daß der Mikroprozessor zusätzliche Arbeitszeit für andere Aufgaben gewinnt.

In der Fig. 3 ist die im Sensor enthaltene Schaltung dargestellt. Diese Schaltung weist, sofern sie in integrierter _{Hal}bleitertechnik realisiert wird, drei Ausgangspins P₁, P und P₃ auf. Zwischen die Pins P₂ und P₃ wird die gegebenenfalls extern zuschaltbare Kapazität C~,die das zeitbestimmende Glied bildet, geschaltet. Diese Kapazität wird vorzugsweise integriert, z. B. in Form einer MOS-Kapazität. In diesem Fall entfällt Pin 2. Die Sensorübertragungslei- ₜᵤₙgₑₙ enden an _{P}in P₁ bzw. P₃. Zwischen den Pins P₁ und P₃ liegt der Schmitt-Trigger mit seinen Stromversorgungselektroden F und G. An den Eingang E des Schmitt-Triggers ST ist die Stromquelle Q₂ angeschlossen, die mit einem von der Meßgröße abhängigen Strom den nachgeschalteten Kondensator C_{τ} auflädt. An den Ausgang A des Schmitt-Triggers ST ist ein den niederohmigen Zustand der Schaltung bestimmender Widerstand R₂ angeschlossen, der nur in der Aufladephase des Kondensators C_{τ} während der Abfragephase den Strom i₅ führt. Ferner wird über den Ausgang A des Schmitt-Triggers ein Schalter T₁ angesteuert, über den die Stromquelle Q₂ erst an den Kondensator C während der Aufladephase angeschlossen wird. Ferner enthält die Schaltung Mittel, durch die beim Anschalten der Stromquelle Q₂ an den Kondensator C_{τ} dieser auf eine definierte Vorspannung aufgeladen ist, so daß die eigentliche Aufladephase des Kondensators C_{τ} stets mit einer definierten Grundeinstellung beginnt. Bei diesen Mitteln handelt es sich beispielsweise um 2 oder mehr Dioden D₃₁ die über einen Vorwiderstand R₃ mit dem Schalter T₁ verbunden sind. Der Schalter T₁ ist beispielsweise ein Transistor, dessen Basis-Emitterstrecke parallel zu einem Widerstand R₁ liegt, der in Reihe zum Widerstand R₂ zwischen den Ausgang A des Schmitt-Triggers und Pin P₁ geschaltet ist.

Sobald zu Beginn der Abfragephase tₚ ein Strom über die Sensorleitungen eingeprägt wird, wird der Schmitt-Trigger ST so eingeschaltet, daß an der Ausgangselektrode A niederes oder Massepotential liegt. In diesem Fall kann über den Widerstand R₂ Strom fließen, wodurch am Widerstand R1 eine ausreichende, den Transistor T₁ durchsteuernde Spannung abfällt. Der Widerstand R₂ ist relativ niederohmig, beispielsweise 100 - 400 Ω und bestimmt im wesentlichen den Strom i₁ gemäß Fig. 2. Sobald der Transistor T₁ durchgeschaltet ist, wird der Kondensator C_{τ} über den Widerstand R und die Diode D₂ auf den durch die Dioden D₃ vorgegebenen Spannungswert aufgeladen. Die Dioden D₃ liegen parallel zur Reihenschaltung aus Diode D₂ und Kondensator C_{τ}; der Widerstand R₃ wird so gewählt, daß der Kondensator C_{τ} die durch die Dioden D₃ vorgegebene Spannung sehr rasch annimmt. Damit ist sichergestellt, daß der Kondensator C_{τ} zu Beginn der Abfragephase stets von einer definierten Grundladung aus weiter aufgeladen wird. Die weitere Aufladung erfolgt über den von der Stromquelle Q₂ abgegebenen Strom. Dieser Strom ist beispielsweise eine Funktion der im Bereich der Stromquelle Q₂ herrschenden Temperatur. Der Strom iₘ, mit dem der Kondensator C_{τ} weiter aufgeladen wird, beträgt beispielsweise bei einer _{T}em- peratur T₁ 10 µA und ändert sich mit jedem Grad Temperaturänderung um ca. 1 %.

Wenn der Kondensator C_{τ} auf eine durch die Schwellspannung des Schmitt-Triggers ST vorgegebene Spannung aufgeladen ist, löst diese am Eingang E des Schmitt-Triggers anstehende Spannung die Umschaltung des Schmitt-Triggers aus, wodurch ein Stromfluß durch den Widerstand R₂ am Ausgang des Schmitt-Triggers A unmöglich wird. Dadurch wird auch der Transistor T₁ gesperrt und die Stromquelle Q₂ abgeschaltet. Der Kondensator C_{τ} kann somit nicht weiter aufgeladen werden. Diese Umschaltung erfolgt nach der Zeit t₁ (Fig. 2). Damit wird sowohl der Strom i₅ als auch der Strom i₃ und der Strom im abgeschaltet. Über P₁ fließt nur noch der zur Stromversorgung des Schmitt-Triggers erforderliche Strom i₄₀ der beispielsweise 10 µA groß ist und damit den hochohmigen Zustand des Sensors bestimmt.

Der Kondensator C_{τ} ist über eine Diode D₁ mit der Sensorleitung am Pin P₁ derart verbunden, daß nach der Abfragephase tₚ durch kurzzeitige Erdung dieser Sensorleitung eine Entladung des Kondensators bis auf die durch die Diode D₁ bestimmte Flußspannung möglich ist. Die Erdung der Sensorleitung wird nach der Zeit tₚ durch den Mikroprozessor kurzfristig ausgelöst. Dadurch ist sichergestellt, daß bei einer erneuten Abfragung des Sensors vom entladenen Zustand des Kondensators C_{τ} ausgegangen werden kann.

Bei der Stromquelle Q₂ wird davon ausgegangen, daß der von ihr abgegebene Strom eine Funktion der Temperatur ist. Dieser Strom kann aber ebenso die Funktion eines Drucks, der Helligkeit, der Feuchtigkeit einer Drehzahl oder Durchflußmenge sein.

Die Ausgestaltung eines Schmitt-Triggers ergibt sich beispielsweise aus der Fig. 4. Die Schaltung besteht aus den npn-Transistoren T₃, T₄, dem pnp-Transistor T₂ und dem nachgeschalteten Transistor T₇, durch den der Widerstand R₂ an Masse angeschlossen wird. Wenn der Kondensator C_{τ} entladen ist, kann über den Transistor T₄, der mit seiner Basis an die Kapazität C_{τ} angeschlossen ist, kein Strom fließen. Damit steigt das Kollektorpotential des Transistors T₄ an, so daß der Transistor T₃ über den Basiswiderstand R₉ durchgeschaltet wird. Nunmehr fließt ein Strom über den Kollektorwiderstand R₆ des Transistors T₃ und über den Emitterwiderstand R₈, der zugleich Emitterwiderstand des Transistors T₄ ist. Dadurch wird auch der basisseitig mit dem Widerstand R₁₀ angekoppelte Transistor T₂ durchgeschaltet, so daß über den im Kollektorzweig des Transistors T₂ liegende Spannungsteiler aus den Widerständen R₄, R₅ Strom fließt. Der Spannungsabfall am Widerstand R₅ liefert die Basis-Emitterspannung des Transistors T₇, der bei entsprechender Widerstandsdimensionierung durchgeschaltet wird, so daß der Widerstand R₂ über die Kollektor-Emitterstrecke des Transistors T₇ an Masse angeschlossen wird. In Reihe zum Widerstand R₂ liegt der die Basis-Emitterstrecke des Transistors T₁ überbrückende Widerstand R₁, an dem eine ausreichend große Spannung abfällt, um den Transistor T₁ durchzusteuern, so daß nunmehr die Stromquelle Q₂ an Pin 1 angeschlossen wird und damit der _{K}on- densator C_{τ} über die Stromquelle Q₂ aufgeladen werden kann.

Bei einer sich aus dem Widerstandsverhältnis von R₆ und R₈ ergebenden Ladespannung am Kondensator C_{τ} und damit am Eingang E des Schmitt-Triggers wird der Transistor T₄ durchgeschaltet, wodurch die Transistoren T₃ und T₂ gesperrt werden. Damit sperrt auch der Transistor T₇ und ein Stromfluß über den Widerstand R₂ wird unmöglich. Der _{T}ran- sistor T₁ wird abgeschaltet und schaltet damit auch die Stromquelle Q₂ und damit eine weitere Aufladung des _{K}on- densators C_{τ} ab. Nunmehr kann nur noch Strom über die Kollektor-Emitterstrecke des Transistors T₄ fließen. Durch entsprechend hochohmige Dimensionierung der Widerstände R₇ und R₈ liegt dieser Strom in der Größenordnung von beispielsweise 10 µA. Bei durchgeschaltetem _{T}ransi- stor T₁ fließt dagegen ein wesentlich größerer Strom, der insbesondere durch den niederohmigen Widerstand R₂ bestimmt wird.

In der Fig. 5 ist schließlich noch ein Ausführungsbeispiel für die Stromquelle Q₂, die einen von der Temperatur abhängigen Strom iₘ liefert, dargestellt. Die Schaltung besteht aus den beiden npn-Transistoren T₅ und T₆, wobei die Basis-Emitterstrecke des Transistors T₅ parallel zur Kollektor-Basisstrecke des Transistors T₆ liegt. Die Basis-Kollektorstrecke des Transistors T₅ ist mit dem hochohmigen Widerstand R₁₁ überbrückt, während parallel zur Basis-Emitterstrecke des Transistors T₆ ein niederohmigerer Widerstand R₁₂ liegt.

Wenn die Stromquelle Q₂ über die Ausgangspole D und C und den durchgeschalteten Transistor T₁ mit P₁ verbunden wird, fällt am Widerstand R₁₁ zunächst eine den Transistor T₅ öffnende Spannung ab. Der durch den Transistor T₅ fließende Strom steigt so lange an, bis am Widerstand R₁₂ die Spannung U_{BE}, die zur Durchsteuerung des Transistors T6 erforderlich ist, abfällt. Wenn U_{BE} etwa gleich 0,6 V ist und der Widerstand R₁₂ 60 kΩ beträgt, so ist dies bei einem Strom von 10 µA der Fall. Wenn T₆ leitend wird, wird dem Transistor T₅ der Basisstrom entzogen, so daß der Strom im im wesentlichen durch den Widerstand R₁₂ bestimmt wird. Die Spannung U_{BE} hat beispielsweise einen negativen Temperaturkoeffizienten von - 0,4 %/K während der Widerstand R12 einen positiven Temperaturkoeffizienten von beispielsweise 0,5 %/K aufweist. Da der Strom im wesentlichen durch bestimmt wird, ergibt sich je Grad Temperaturerhöhung eine Stromabnahme um ca. 0,9 %/K. Die Bauelemente können so gewählt werden, daß bei einem Grad Temperaturzunahme die Stromabnahme~1 % beträgt.

Der Absolutstrom bei einem definierten Temperaturwert kann von Quellenschaltung zu Quellenschaltung mit den Bauelementtoleranzen variieren. In diesem Fall wird es sinnvoll sein, die Kapazität C_{τ} dem Absolutwert des Stromes der jeweils verwendeten Stromquelle anzupassen. Dies kann auch mit Hilfe einer automatischen Kapazitätsanpassung geschehen.

Aus der Schaltung der Fig. 5 ergibt sich, daß bei sehr hoher Temperatur der Strom immer kleiner wird, so daß die Kapazität C_{τ} langsamer aufgeladen wird. Mit zunehmender _{T}empe- ratur vergrößert sich somit die Impulsweite t₁ gemäß Fig. 2.

Aus der Figur 6 ergibt sich eine weitere Schaltungsmöglichkeit, um den Kondensator C_{τ} nach Beendigung der Abfragephase sicher zu entladen, wobei in diesem Fall keine zusätzliche Erdung der an Pin P₁ ankommenden Sensorleitung erforderlich ist. In der Figur 6 ist nur der für die Änderung gegenüber der Figur 3 wesentliche Schaltungsteil dargestellt. Die nicht dargestellten Schaltungsteile entsprechen.denen der Figur 3, wobei die Diode D₁ entfällt.

Gemäß Figur 6 wird parallel zum Kondensator C_{τ} die Source- _{D}rain-Strecke eines MOS-Feldeffekttransistors T₈ vom Verarmungstyp geschaltet. Die Gate-Elektiode dieses Transistors T₈ wird über einen geeigneten Vorwiderstand R19 mit der Sensorleitung 2a verbunden. Ferner ist zwischen der Gate-Elektrode und der Masseleitung 2b eine Schutzschaltung für Überspannungsspitzen angeordnet. Diese Schaltung besteht beispielsweise aus einer Reihe hintereinandergeschalteter Dioden D₈, für deren Durchsteuerung eine Spannung von mehr als 5 Volt erforderlich ist.

Zu Beginn der Abfragephase liegt an der Gate-Elektrode praktisch die gesamte Spannung µ₁ (Fig. 2), die bei entsprechender Auswahl des MOS-Feldeffekttransistors T₈ vom Verarmungstyp ausreicht, um dessen Kanal abzuschnüren. Der Kondensator C_{τ} kann daher über die Stromquelle Q₂ aufgeladen werden. Der Stromkreis aus dem Vorwiderstand R19 und der Diodenstrecke D₈ bleibt auch im hochohmigen Zustand der Sensorschaltung stromlos, da die Spannung µ₂ nicht zur Durchsteuerung der Diodenstrecke D₈ ausreicht.

Nach der Beendigung der Abfragephase geht das Gate-Potential am Transistor T₈ auf den Wert O zurück und der Transistor nimmt seinen selbstleitenden Zustand ein, so daß sich die Kapazität Cᵣ über den MOS-Transistor entladen kann.

Die erfindungsgemäße Schaltung bzw. das Sensorsystem hat den Vorteil, daß eine quasi-digitale Übertragung der Meßgröße ohne kritische Strom- oder Spannungspegel möglich ist und eine einfache Auswertroutine in einem Mikroprozessor durchgeführt werden kann.

## Patentansprüche

1) Sensorsystem zur Feststellung und Übertragung des Wertes einer variablen Meßgröße, dadurch gekennzeichnet, daß Mittel vorgesehen sind, durch die die Meßgröße in Form eines Impulses über die Sensorleitungen (2) die zugleich die Stromversorgungsleitungen des Sensors sind, übertragen wird, wobei die Impulsweite ein Maß für die Meßgröße ist.

2) Sensorsystem nach Anspruch 1, dadurch gekennzeichnet, daß zur Feststellung der Impulsweite eine Auswerteinheit (M) vorgesehen ist und daß diese Auswerteinheit über eine Doppelleitung (2) bzw. eine Einzelleitung mit Masseleitung, mit mindestens einem über die Leitung ansteuerbaren Sensor (1) verbunden ist.

3) Sensorsystem nach Anspruch 1 oder 2, dadurch gekennzeichnet, daß das Auswertsystem (M) eine Datenverarbeitungsanlage bzw. ein Mikroprozessor ist und daß über diese Auswerteinheit ein Strom (i.) über die Sensorleitung(en) (2) in den Sensor (1) während der Abfrägephase des Sensors einspeisbar ist.

4) Sensorsystem nach einem der vorangehenden Ansprüche, dadurch gekennzeichnet, daß der Sensor (l) mit einer Schaltung (Fig. 3) versehen ist, durch die die Eingangsimpedanz des Sensors in der Abfragephase (t ) sprunghaft geändert wird, wobei die Zeit (tₗ) zwischen dem Beginn der Abfragephase und dem Auftreten des Impedanzsprungs proportional zur Meßgröße ist.

5) Sensorsystem nach einem der Ansprüche 1 - 3, dadurch gekennzeichnet, daß der Sensor (1) mit einer Schaltung (Fig. 3) versehen ist, durch die die Eingangsimpedanz des Sensors in der Abfragephase (t ) sprunghaft geändert wird, wobei die Zeit (tₗ) zwischen dem Beginn der Abfragephase und dem Auftreten des Impedanzsprungs umgekehrt proportional zur Meßgröße ist.

6) Sensorsystem nach Anspruch 5, dadurch gekennzeichnet, daß die Zeit (tₗ) zwischen dem Beginn der Abfragephase (tp) und dem Auftreten des Impedanzsprungs umgekehrt proportional zum Logarithmus der Meßgröße ist.

7) Sensorsystem nach einem der vorangehenden Ansprüche, dadurch gekennzeichnet, daß die Abfragephase (t ) des Sensors (1) zeitlich so groß gewählt ist, daß jede mögliche Impulsweite (tₗ) während dieser Abfragephase (tp) erfassbar ist.

8) Sensorsystem nach einem der vorangehenden Ansprüche, dadurch gekennzeichnet, daß die Abfragephase (t ) des Sensors (1) nach Feststellung des Impedanzsprungs durch die Auswerteinheit (M) beendet wird.

9) Sensorsystem nach einem der vorangehenden Ansprüche, dadurch gekennzeichnet, daß die Schaltung (Fig. 3) des Sensors ein zeitbestimmendes Glied (C_{τ}) enthält, das an eine Stromquelle (Q₂) anschaltbar ist, wobei der von der Stromquelle in der Abfragephase abgegebene Strom (i ) abhängig vom jeweiligen Wert der Meßgröße ist.

10) Sensorsystem nach Anspruch 9, dadurch gekennzeichnet, daß an das zeitbestimmende Glied (C_{τ}) eine Umschalteinheit (ST) angeschlossen ist, durch die in zeitlicher Abhängigkeit von den Potentialverhältnissen am zeitbestimmenden Glied (C_{τ}) eine Impedanzumschaltung zwischen den beiden Eingangsklemmen (2a, 2b) des Sensors ausgelöst wird.

11) Sensorsystem nach Anspruch 9 oder 10, dadurch gekennzeichnet, daß der von der Stromquelle (Q₂) abgegebene Strom (i ) von der jeweils am Sensor herrschenden Temperatur, einem Druck, einer Durchflußmenge, einer Lichtstärke oder einer Feuchtigkeit abhängig ist.

12) Sensorsystem nach einem der vorangehenden Ansprüche, dadurch gekennzeichnet, daß das zeitbestimmende Glied ein Kondensator (C_{τ}) ist, der an den Eingang eines Schmitt-Triggers (ST) angeschlossen ist.

13) Sensorsystem nach Anspruch 12, dadurch gekennzeichnet, daß an den Ausgang (A) des Schmitt-Triggers (ST) ein den niederohmigen Zustand der Schaltung bestimmender Widerstand (R₂) angeschlossen ist, der nur in der Aufladephase des Kondensators (C_{τ}) während der Abfragephase (t ) Strom (i₅) führt.

14) Sensorsystem nach Anspruch 12 oder 13, dadurch gekennzeichnet, daß über den Ausgang (A) des Schmitt-Triggers (ST) ein Schalter (T1) angesteuert wird, über den die Stromquelle (Q₂) an den Kondensator (C_{τ}) während der Aufladephase angeschlossen wird.

15) Sensorsystem nach Anspruch 14, dadurch gekennzeichnet, daß Mittel (R₃, D₃) vorgesehen sind, durch die beim Anschalten der Stromquelle (Q_{Z}) an den Kondensator (C_{τ}) dieser auf eine definierte Vorspannung aufgeladen ist.

16) Sensorsystem nach Anspruch 15, dadurch gekennzeichnet, _{daß} parallel zum Kondensator (C_{τ}) zwei oder mehr Dioden (_{D3}) geschaltet sind, die über einen Vorwiderstand (R₃) mit dem Schalter (T₁) verbunden sind.

17) Sensorsystem nach einem der vorangehenden Ansprüche, dadurch gekennzeichnet, daß der Kondensator (C_{τ}) über eine Diode (D₁) mit der Sensorleitung derart verbunden ist, daß nach der Abfragephase (t ) durch kurzzeitige Erdung dieser Sensorleitung der Kondensator bis auf die durch die Diode (D₁) bestimmte Flußspannung entladbar ist.

18) Sensorsystem nach einem der Ansprüche 1 - 16, dadurch gekennzeichnet, daß der Kondensator von der Source-Drain-Strecke eines MOS-Feldeffekttransistors (T₈) vom Verarmungstyp überbrückt ist, dessen Gatelektrode mit der Versorgungsleitung verbunden (2a) ist, so daß zu Beginn der Abfragephase der MOS-Feldeffekttransistor (Tₐ) gesperrt wird.

19) Sensorsystem nach einem der vorangehenden Ansprüche, dadurch gekennzeichnet, daß die Stromquelle (Q₂) zur Erzeugung eines temperaturabhängigen Ladestroms (i ) für den _{K}on- densator (C_{τ}) aus zwei Transistoren (T₅, T₆) gleicher Zonenfolge besteht, wobei die Basis-Emitterstrecke des ersten Transistors (T₅) parallel zur Kollektor-Basisstrecke des zweiten Transistors (T₆) geschaltet ist, während parallel zur Basis-Kollektorstrecke des ersten Transistors (T₅) und parallel zur Basis-Emitterstrecke des zweiten Transistors (T₆) je ein Widerstand (R₁₁ bzw. R₁₂) geschaltet ist, so daß der Temperaturgang der Basis-Emitterspannung des zweiten Transistors (T₆) zusammen mit dem Temperaturgang des an dieser Spannung liegenden Widerstands (R₁₂) die Temperaturabhängigkeit des durch die Stromquelle fließenden Stroms (iₘ) bestimmen.
